# DEMANDE DE BREVET EUROPEEN

(11) **EP 0 431 513 A1**
(43) Date de publication de la demande: **12.06.1991**
(21) Numéro de dépôt: 90123078.9
(22) Date de dépôt: 03.12.1990
(51) Int. Cl.: G07B 17/00, H01R 13/629

(54) **Machine à affranchir à tête d'affranchissement amovible**

(30) Priorité: 08.12.1989 FR 8916250
(71) Demandeur: NEOPOST INDUSTRIE, F-92220 Bagneux (FR)
(72) Inventeur: Haroutel, Jean-Claude, F-91440 Orsay (FR)
(74) Mandataire: Weinmiller, Jürgen

(57) **Abrégé**

La machine à affranchir est à tête d'affranchissement montée amovible sur une base fixe sur laquelle elle est positionnée à un emplacement défini, est verrouillée en place à partir d'une commande manuelle extérieure et est raccordée électriquement par deux connecteurs complémentaires de la tête (5) et de la base (6), qui s'enfichent l'un dans l'autre.

Elle est caractérisée en ce que l'un des connecteurs (26) est mobile entre une position dite de non enfichage et une position dite d'enfichage des connecteurs (25, 26) et est couplé à la commande manuelle extérieure (30), pour le non enfichage des connecteurs (25, 26) avec la mise en place de la tête (5) et leur enfichage avec le verrouillage de la tête.

## Description

La présente invention porte sur les machines à affranchir à tête d'affranchissement amovible.

Dans les machines à affranchir, la tête d'affranchissement comporte essentiellement une tête rotative d'impression, à éléments d'impression réglables à différentes valeurs d'affranchissement, et des moyens de comptabilisation de valeurs financières et en particulier des affranchissements réalisés. Dans les machines à affranchir relativement importantes, la tête d'affranchissement forme un module portable monté amovible sur une base fixe de la machine. Ces machines utilisent un transporteur qui transmet les plis de courrier à affranchir à la tête d'affranchissement. Ce transporteur est lui-même alimenté par un magasin de stockage des plis équipé en dépileur ou est couplé à une installation automatique de traitement de courrier, assurant la mise sous enveloppe du courrier.

Ce transporteur est porté par la base fixe, la tête d'affranchissement venant se monter sur la base, en bout du transporteur. Des moyens d'entraînement sont logés dans la base fixe et couplés au transporteur et à la tête d'affranchisssement, pour leur entraînement convenable et selon le débit souhaité.

Le retrait possible de la tête d'affranchissement permet, le cas échéant, un transport de la seule tête d'affranchissement. Ceci est le cas en particulier pour des opérations liées aux valeurs financières enregistrées dans les moyens de comptabilisation, qui sont réalisées hors de chez l'utilisateur.

Pour le montage correct de la tête d'affranchissement amovible, celle-ci et la base fixe sont équipées de moyens complémentaires de positionnement de la tête sur la base. Des moyens de verrouillage à commande manuelle leur sont associés. Ils permettent de bloquer la tête en position, pour le fonctionnement normal de la machine, et de déverrouiller la tête pour son retrait.

Ces moyens complémentaires de positionnement de la tête sur la base sont par exemple constitués par un jeu de doigts saillants sous ladite tête et par un même jeu de trous dans une plate-forme de la base, en bout du transporteur. Ce jeu de doigts saillants de la tête sert de pieds quand la tête est retirée de la base ; il est à trois doigts au moins. Les moyens de verrouillage associés sont alors constitués, par exemple, par un mécanisme monté dans la base, sous la plate-forme, et couplé à la commande manuelle extérieure, et des gorges prévues sur les doigts pour ce mécanisme. Ce mécanisme, mis au fond des gorges, bloque les doigts pour empêcher leur retrait des trous ; il permet au contraire, quand il est dégagé des gorges, le libre retrait des doigts de ces trous de la plate-forme.

En outre, dans ces mêmes machines à affranchir à tête d'affranchissement amovible, on prévoit deux connecteurs complémentaires, l'un sur la tête et l'autre sur la base, qui assurent leur raccordement électrique, pour des échanges de signaux entre elles. Ces connecteurs s'enfichent l'un dans l'autre, lors du positionnement de la tête sur la base, dans les machines actuelles. Ils sont souvent endommagés par une présentation incorrecte de la tête sur la base. Ainsi, toute présentation de la tête avec une inclinaison sur la base, qui peut faciliter l'insertion des doigts de positionnement dans leurs trous de la plate-forme de la base, risque de détériorer ces connecteurs. Un endommagement des connecteurs donne lieu à leur changement ; il a pour conséquence la non utilisation possible entre-temps de la machine.

La présente invention a pour but de réduire de tels risques.

Elle a pour objet une machine à affranchir à tête d'affranchissement amovible et à base fixe sur laquelle est montée ladite tête, comportant sur la tête et la base, respectivement, d'une part, des moyens de positionnement de la tête sur la base, pour assurer la mine en place de la tête à un emplacement défini sur ladite base, d'autre part, deux connecteurs complémentaires, pour le raccordement électrique de la tête et de la base par enfichage desdits connecteurs l'un dans l'autre et, en outre, des moyens de verrouillage couplés à une commande extérieure, pour le verrouillage de la tête à sa place sur la base et pour son déverrouillage, caractérisée en ce que l'un desdits premier et deuxième connecteurs est monté mobile entre une première position de non enfichage et une deuxième position d'enfichage des connecteurs l'un dans l'autre, et est relié à des moyens d'actionnement pour assurer sa mise dans ladite première position de non enfichage pendant la mise en place de ladite tête sur la base

Les caractéristiques et avantages de la présente invention apparaîtront clairement au cours de la description donnée ci-après d'un exemple de réalisation illustré dans les dessins ci-annexés. Dans ces dessins :
- la figure 1 est une vue schématique en perspective de la machine à affranchir à tête d'affranchissement amovible, selon la présente invention, la tête d'affranchissement étant montrée enlevée de sa position sur la base de machine,
- la figure 2 est une vue schématique en élévation illustrant les équipements de la tête d'affranchissement et de la base de la machine selon la figure 1, pour le montage de la tête sur la base et leur raccordement,
- la figure 3 est une vue schématique en perspective d'un mécanisme de verrouillage de la tête sur ladite base, avec simultanément son raccordement sur la base, de ladite machine selon l'invention.

La machine à affranchir à tête d'affranchissement amovible, qui est illustrée dans la figure 1, est d'organisation générale en tant que telle connue. Sa description d'ensemble est faite succinctement.
La machine comporte :
- un magasin de stockage 1, pour recevoir une pile de lettres à affranchir,
- un ensemble de dépilage 2 monté sur la face avant du magasin de stockage 1 qu'il équipe en dépileur, pour délivrer les lettres séparées unitairement,
- un transporteur 3 à convoyeur sans fin 4, pour recevoir les lettres issues du magasin équipé en dépileur,
- une tête d'affranchissement 5, à tambour rotatif d'impression 5A, pour recevoir les lettres à affranchir directement du transporteur,
- une base fixe 6 portant le magasin 1 équipé en dépileur et le transporteur 3 et sur laquelle la tête d'affranchissement 5 forme un module monté amovible.

Cette tête d'affranchissement est illustrée non montée sur la base 6, sur laquelle un emplacement lui est affecté, en bout du transporteur. Une poignée 5B est prévue sur la tête 5.

La base 6 est à plate-forme supérieure horizontale 7 et à partie latérale arrière 8, saillante sur la plate-forme. La plate-forme définit le plan d'avance des lettres le long du transporteur et sous la tête 5 considérée en place sur la base. Un couvercle 9 ferme la machine, il présente des fenêtres convenables pour un clavier 10 et un écran de visualisation 11 montés sur la tête et pour un ensemble de commande 12, à clavier et écran associés, de la machine.

Des rouleaux 13A et 13B et des petits rouleaux intermédiaires 14 dits aiguilles sont montés dans la base 6 en regard du convoyeur 4, avec lequel ils définissent le transporteur 3. Dans cette base sont également montés un contre rouleau 15 pour le tambour d'impression 5A de la tête et au moins un rouleau 16 pour le magasin équipé en dépileur.

Ces rouleaux affleurent sur la face supérieure de la plate-forme. Les rouleaux 13A, 13B et les aiguilles 14 sont fixes tandis que le convoyeur est sollicité élastiquement vers eux, le convoyeur 4 étant monté élastiquement sur un support 17 articulé autour d'un axe terminal 17A, à l'opposé de la tête 5. Le contre rouleau 15 présente quant à lui un jeu élastique dans la base.

Des moyens d'entraînement sont montés dans la base 6. Ils sont schématisés globalement en 18. Ils comportent un moteur commun pour l'ensemble de la machine et, en plus, un embrayage pour la tête d'affranchissement. Ils sont couplés aux rouleaux 13A, 13B et 16, au convoyeur 4 et à la tête 5, ainsi que schématisé par la seule liaison couplage 18A représentée avec l'un des rouleaux précités. En regard de la liaison de couplage avec le convoyeur, on précise simplement que celle-ci est reliée à une poulie menante portant le convoyeur, qui est proche de l'axe 17A, et que cette liaison est souple ou à cardan. La liaison de couplage avec la tête d'affranchissement est quant à elle reliée à un pignon d'entraînement 19, qui est légèrement saillant au dessus de la plate-forme 7 et sur lequel vient en prise un autre pignon de l'arbre du tambour d'impression. Quand la machine est en marche, l'entraînement du transporteur 3 est assuré en permanence, celui du tambour d'impression 5A est par contre assuré pour sa rotation sur un seul tour à chaque cycle d'affranchissement, à travers l'embrayage précité. Une détection des lettres successives à leur arrivée à proximité de la tête commande l'embrayage et déclenche le cycle d'affranchissement pour chacune des lettres.

Dans la figure 1, on a désigné par 7A l'emplacement prévu sur la plate-forme 7 en bout du transporteur 3, pour la tête d'affranchissement 5. Outre le contre-rouleau 15 et le pignon d'entraînement 19 pour la tête d'affranchissement, l'emplacement 7A et la tête 5 sont équipés de moyens convenables pour le positionnement précis de la tête en bout du transporteur 3 et pour son verrouillage en position ainsi que son raccordement électrique à la base.

Ces moyens de la base et de la tête sont décrits en se référant à la figure 1 ou plus particulièrement la figure 2 ou 3.

La tête est équipée de quatre doigts 20, saillants sur son fond 21, qui lui servent de piétement quand elle est retirée de la base 6 et lui servent d'éléments de positionnement et de verrouillage sur l'emplacement 7A. En correspondance l'emplacement 7A présente quatre trous 22 pour recevoir les doigts qui s'y insèrent. Ces quatre doigts ont une gorge circulaire 23, sensiblement à mi-hauteur de chaque doigt, qui vient juste sous la plate-forme 7 quand les doigts sont dans les trous 22.

La tête 5 est en outre équipée d'un premier connecteur 25 auquel correspond un deuxième connecteur 26 dans la base, pour leur raccordement électrique.

Le connecteur 25 est d'un côté du jeu de doigts 20, le long du bord arrière inférieur de la tête considérée montée sur la base 6. Il est monté rétracté au dessus du fond 21 de la tête, dans un logement 28 ouvert sur le fond, qui est prévu à son effet. Il se trouve ainsi protégé quand la tête est retirée de la base.

Le deuxième connecteur 26 est disposé de manière comparable par raport aux quatre trous 22 pour être en regard du premier connecteur 25 quand la tête est en place sur la base. Ce connecteur 26 est rétractable dans la base 6 à travers une fenêtre 29 prévue dans l'emplacement 7A de la plate-forme 7. Il est monté coulissant verticalement dans la base ; ainsi il peut être mis en position rétractée sous la plate-forme, dite position de non enfichage, pour la mise en place de la tête sans enfichage des connecteurs 25 et 26 l'un ou dans l'autre, ou en position relevée dite position d'enfichage, pour l'enfichage des connecteurs et donc le raccordement de la tête et de la base, uniquement après la mise en place de la tête.

La mise en position relevée du connecteur 26 est réalisée avec le verrouillage de la tête 5 sur la base 6. Inversement, sa mise en position rétractée est obtenue en même temps que le déverrouillage de la tête sur la base. Une manette 30, articulée à une extrémité autour d'un axe vertical 31 dans la base et accessible en bout de la machine (figure 1), assure cette commande simultanée pour le verrouillage et le raccordement électrique de la tête sur la base, ou pour le déverrouillage de la tête sur la base et leur déconnexion. Cette manette 30 est actionnée autour de son axe 31 selon la flèche 30A. Elle est couplée d'une part à une plaque de verrouillage 40 et d'autre part à un support 50 portant le connecteur 26.

La plaque de verrouillage 40 est montée sous l'emplacement 7A et est mobile horizontalement selon la flèche double 40A sous la plate-forme 7. Elle présente des fenêtres horizontales 41, parallèles à la flèche 40A, et est retenue sur des doigts ou axes fixes verticaux 42 de la base ; le jeu des axes 42 dans les fenêtres 41 permet son déplacement. Cette plaque 40 présente quatre pattes 43 pour les quatre doigts 20 ; ses pattes viennent s'engager dans les gorges 23 des doigts 20 de la tête ou au contraire se dégager, selon le sens d'actionnement de la manette 30.

La plaque 40 est couplée à la manette par une tige ou axe de couplage vertical 35. L'axe 35 est fixé à la manette qu'il traverse sensiblement en son milieu et est reçu dans une fenêtre 45 de la plaque, transversale aux fenêtres 41.

Le support 50 du connecteur 26 est monté coulissant verticalement dans la base, selon la flèche 50A. Il est constitué par une paire de bras verticaux désignés par cette même référence 50, en bout desquels est monté le connecteur 26. Ces bras 50 présentent des fenêtres verticales 51 dans lesquelles sont engagés des doigts ou axes fixes horizontaux 52 de la base. La longueur des fenêtres 51 donne le déplacement vertical possible du connecteur.

Ces bras verticaux 50 portent une paire de biellettes de commande 54 d'une part articulées sur le bras qui porte chacune d'elles et d'autre part couplées l'une à l'autre par une tige ou axe de commande 55 auquel elles sont fixées. Cet axe de commande 55 est lui même couplé à l'axe 35 fixe sur la manette 30, pour sa rotation selon la flèche 55A avec l'actionnement de la manette 30. Une première et une deuxième biellette de couplage 56 et 57 assurent ce couplage des axes 35 et 55. Ces biellettes sont articulées l'une en bout de l'autre. Par ailleurs, la biellette 56 est fixée par son autre extrémité à l'axe 35 et est tordue ou déformée pour un retournement de plan de 90°, sensiblement à mi-longueur ; la biellette 57 a quant à elle son autre extrémité fixée à l'axe 55 qu'elle entraîne.

Cette commande de mise en position relevée du connecteur 26 monté sur la base, avec le verrouillage de la tête 5 sur la base 6, évite tout risque d'endommager les connecteurs 25 et 26 au montage de la tête sur la base. Elle est simple à réaliser. En outre, elle permet de rendre plus aisée la mise en place de la tête qui ne doit plus nécessairement être présentée parallèlement à la plate-forme.

Bien entendu, bien qu'il soit préférable que celui des connecteurs rétractables soit celui monté dans la base, compte tenu de sa commande réalisée avec le verrouillage de la tête dont le mécanisme est dans la base, on peut en variante rendre mobile le connecteur de la tête et maintenir fixe celui de la base. Dans ces conditions, on peut utiliser, par exemple, la plaque de verrouillage pour actionner un élément mobile dans la tête, qui est affecté à la commande de positionnement de son connecteur. Cet élément mobile dans la tête peut en particulier être l'un des doigts saillants sous la tête, monte mobile à travers le fond de la tête et ne présentant alors plus de gorge.

Bien entendu aussi, le mode de réalisation illustré dans les dessins n'a été donné qu'à titre d'exemple et d'autres modes de réalisation équivalents peuvent être adoptés sans pour autant sortir du cadre de la présente invention.

## Revendications

1. Machine à affranchir à tête d'affranchissement amovible et à base fixe sur laquelle est montée ladite tête, comportant sur la tête et la base, respectivement, d'une part, des moyens de positionnement de la tête sur la base, pour assurer la mise en place de la tête à un emplacement défini sur ladite base, d'autre part, deux connecteurs complémentaires, pour le raccordement électrique de la tête et de la base, par enfichage desdits connecteurs l'un dans l'autre et, en outre, des moyens de verrouillage couplés à une commande extérieure, pour le verrouillage de la tête à sa place sur la base et pour son déverrouillage, caractérisée en ce que l'un desdits premier et deuxième connecteurs (25, 26) est monté mobile entre une première position de non enfichage et une deuxième position d'enfichage des connecteurs l'un dans l'autre, et est relié à des moyens d'actionnement (54, 55) pour assurer sa mise dans ladite première position de non enfichage pendant la mise en place de ladite tête (5) sur la base (6).

2. Machine à affranchir selon la revendication 1, caractérisée en ce qu'elle comporte des moyens de couplage (56, 57) desdits moyens d'actionnement (54, 55) du connecteur mobile (26) à ladite commande extérieure (30), pour la mise de ce connecteur mobile dans ladite deuxième position d'enfichage avec le verrouillage de la tête et dans ladite première position de non enfichage avec son déverrouillage.

3. Machine à affranchir selon la revendication 2, et dans laquelle lesdits moyens de verrouillage (40) sont montés dans la base où ils sont couplés,à ladite commande extérieure (30), caractérisée en ce que le connecteur mobile (26) est celui de ladite base dans laquelle sont également montés lesdits moyens d'actionnement (54, 55) et lesdits moyens de couplage (56, 57) à ladite commande extérieure.

4. Machine à affranchir selon la revendication 3, caractérisée en ce que les moyens de couplage (56, 57) comportent des biellettes de couplage articulées entre elles et reliées d'une part à un premier axe (35) commandé par ladite commande extérieure (30) et d'autre part à un deuxième axe de commande (55) appartenant, avec au moins une biellette de commande associée (54), auxdits moyens d'actionnement du connecteur mobile, ledit connecteur mobile étant porté par un support (50) monté avec un jeu vertical dans ladite base (6) et commandé selon ledit jeu par lesdits moyens d'actionnement (54, 55), et s'effaçant sous une plate-forme horizontale supérieure (7) de ladite base, sur laquelle est défini l'emplacement (7A) de la tête, dans ladite première position de non enfichage.
